# EUROPÄISCHE PATENTSCHRIFT

(11) **EP 0 589 141 B1**
(45) Veröffentlichungstag und Bekanntmachung des Hinweises auf die Patenterteilung: **19.07.1995**
(21) Anmeldenummer: 93107340.7
(22) Anmeldetag: 06.05.1993
(51) Int. Cl.: A61J 1/00, B65D 51/00

(54) **Infusionsflasche aus Kunststoff**
Plastic infusion bottle
Bouteille en plastique pour infusion

(30) Priorität: 23.09.1992 DE 4231750
(43) Veröffentlichungstag der Anmeldung: 30.03.1994
(73) Patentinhaber: Pohl GmbH & Co. KG, 76187 Karlsruhe (DE)
(72) Erfinder:

(56) Entgegenhaltungen:
- DE-A- 4 103 041

## Beschreibung

Die Erfindung betrifft eine Infusionsflasche aus Kunststoff mit einem topfartig ausgestülpten Teilabschnitt der Wandung, der im Bereich seines Bodens mit einem Infusionsspike durchstechbar ist, wobei der Teilabschnitt und eine von außen darauf aufgestülpte, topfartig ausgebildete Abdeckkappe flüssigkeitsdicht verbunden sind, wobei die Abdeckkappe einen Abdeckboden mit einem ausreißbaren Zentralbereich aufweist und wobei zwischen dem Abdeckboden und dem Boden ein Klemmring für den Infusionsspike angeordnet ist, der im wesentlichen nach Art eines O-Rings gestaltet ist und einen Innendurchmesser aufweist, der kleiner ist als der Durchmesser des Zentralbereichs.

Eine solche Infusionsflasche ist aus der DE-A- 41 03 041 bekannt. Die Infusionsflasche besteht aus Polyäthylen oder Polypropylen, wobei zur Festlegung eines konisch ausgebildeten Infusionsspike in der nach unten hängenden Mündung der Infusionsflasche eine elastische Lippe vorgesehen ist, die den Infusionsspike unter radialer Vorspannung anliegend umschließt. Um eine gute Recyclingfähigkeit zu gewährleisten ist die gesamte Verschlußkappe einschließlich der Lippe aus einem einheitlichen, thermoplastischen Werkstoff erzeugt. In bezug auf die Erzielung, eines ausreichend festen Sitzes und einer leichten Handhabbarkeit der gebräuchlichen Infusionsspikes eines zumindest im Bereich von 4,0 bis 5,6 mm varierenden Durchmessers haben diese Infusionsflaschen wenig befriedigende Eigenschaften. Undichtigkeiten im Übergangsbereich zwischen dem Klemmring und der Verschlußkappe sind häufig zu beobachten. Die in der Infusionsflasche befindliche Infusionslösung kann dadurch während der Entnahme die Klemmscheibe im Randbereich passieren und an dem eingesteckten Infusionsspike vorbei in die Umgebung austreten.

Der Erfindung liegt die Aufgabe zugrunde, eine Infusionsflasche der vorbekannten Art derart weiterzuentwickeln, daß Infusionsspikes aller gebräuchlichen Durchmesser leicht eingesteckt und entnommen werden können bei Gewährleistung einer guten Abdichtung gegenüber der Umgebung sowie eines sicheren Sitzes des eingestochenen Infusionsspike wobei eine problemlose Sterilisierung bei ca. 100°C möglich und eine gute Recyclingfähigkeit vorhanden ist.

Diese Aufgabe wird erfindungsgemäß durch Anspruch 1 gelöst. Auf vorteilhafte Ausgestaltungen nehmen die Unteransprüche Bezug.

Im Hinblick auf die zuverlässige Abdichtung der Infusionsflasche gegenüber Infusionsspikes voneinander abweichender Durchmesser sowie in Hinblick auf die Gewährleistung eines festen Sitzes des eingestochenen Infusionsspikes ist es vorgesehen, daß der Klemmring aus einem elastomeren Werkstoff besteht und den Boden und den Abdeckboden unter einer Vorspannung anliegend berührt und daß der Klemmring einen Außendurchmesser aufweist, der größer ist als derjenige des Zentralbereichs. Dadurch wird verhindert, daß die Infusionsflüssigkeit im Bereich der Abdeckkappe an dem Infusionsspike vorbei austritt und die Verwendungsstelle verunreinigt. Der Klemmring, der bevorzugt die Form eines O-Rings aufweist, kann nach einer vorteilhaften Ausgestaltung aus einem thermoplastischen Elastomerwerkstoff (TPE) bestehen. Dieser Werkstoff hat durch einen Geahlt eines Polyolefins thermoplastische Eigenschaften. Er ist dadurch leicht und kostengünstig verarbeitbar und gemeinsam mit dem die Infusionsflasche bildenden, aus einem Polyolefin bestehenden Werkstoffkörper recyclierbar. Eine Trennung des Klemmringes und der Infusionsflasche ist somit nach Gebrauch nicht nötig. Dennoch besitzt der Werkstoff durch den Gehalt eines elastomeren Werkstoffes für den vorliegenden Zweck ausreichende elastische Eigenschaften. Die Härte shore A beträgt 45 bis 60. Klemmringe aus weicheren Werkstoffen vermögen dem eingstochenen Infusionsspike nicht den erforderlichen Halt zu geben während härtere Werkstoffe nicht die erforderliche Abdichtung von Infusionsspikes mit stark variierenden Durchmessern gewährleisten. Klemmringe aus härteren Werkstoffen lassen sich außerdem nicht mit wünschenswerter Leichtigkeit mit einer Injektionsnadel durchstechen. Für die Lösung der vorliegend gestellten Aufgabe genügen Klemmringe aus TPE, die ein besonders geringes Werkstoffvolumen beinhalten und die einen dementsprechend geringen Querschnitt haben. Solche Klemmringe lassen sich naturgemäß besonders kostengünstig erzeugen. Es wird angenommen, daß die ausgezeichneten Gebrauchseigenschaften der Klemmringe mit darauf beruhen, daß diese durch den eingesteckten Infusionsspike elastisch aufgeweitet und durch die anliegende Berührung einerseits der Abdeckkappe und andererseits der Infusionsflasche zugleich in axialer Richtung verpreßt werden. Die den Klemmringen eigene Elastizität wird somit durch sekundäre Kräfte ergänzt und überlagert. Eine Sterilisierung der gebrauchsfertigen Infusionsflasche ist problemlos möglich.

Ein Ausweichen des Klemmringes in radialer Richtung nach außen kann durch ein oder mehrere Abstützelemente verhindert werden, die mit der Abdeckkappe verbunden sind und den Klemmring bereits vor dem Einfügen des Infusionsspike in die Durchstecköffnung zumindest in Teilbereichen des Außenumfangs anliegend berühren. Im einfachsten Falle kann ein solches Abstützelement durch einen hülsenförmigen Ansatz der Abdeckkappe gebildet sein, der den Klemmring außenseitig umschließt. Der Klemmring kann dabei auch in Umfangsrichtung segmentartig unterteilt sein. Der Grad der Verpressung, der sich zwischen dem Klemmring, der Infusionsflasche, dem Infusionsspike und der Abdeckkappe ergibt, läßt sich durch eine Variation der Umfangserstreckung, der Umfangsverteilung und der elastischen Nachgiebigkeit in radialer Richtung entweder des Abstützelementes oder der das Abstützelement bildenden Teile so verändern, daß das Einführen und das Entnehmen eines Infusionsspikes nur geringen Kraftaufwand erfordert bei Gewährleistung eines ausreichend festen und flüssigkeitsdichten Sitzes im eingesteckten Zustand. Die in Umfangsrichtung aufeinanderfolgenden Teile sollen möglichst übereinstimmend gestaltet und in übereinstimmenden Abständen von einander angebracht sein.

Das Profil eines solchen Ansatzes kann nach Art einer Haltekralle mit einer Hinterschneidung versehen sein, in die der Klemmring beim Einfügen einzuschnappen vermag. Solche Variationen werden nachfolgend auch bei einer ringförmig geschlossenen Ausbildung als Haltekrallen bezeichnet.

Der Ansatz ist an der Unterseite des Abdeckbodens in radialer Richtung außerhalb des Zentralbereichs angeordnet, so daß auch bei ausgerissenem Zentralbereich und eingefügtem Infusionsspike in den Klemmring eine sichere Abstützung des Klemmrings zwischen dem Abdeckboden, dem Boden und dem Ansatz unter dichtender Verspannung gewährleistet ist.

Der Abdeckboden und der Ansatz können einstückig ineinander übergehend ausgebildet sein, wodurch eine einfache Lagerung und Montage der funktionsfähigen Abdeckkappe auf der Infusionsflasche erfolgen kann. Eine separate Festlegung mehrerer zu montierender Teile aneinander und deren genaue Positionierung ist dadurch entbehrlich.

Neben einem im wesentlichen kreisförmigen Querschnitt kann der Klemmring mit Ausnehmungen zum Einschnappen von in Umfangsrichtung beabstandeteten Haltekrallen versehen sein. Die Haltekrallen können ein im wesentlichen L-förmiges Profil aufweisen und den Klemmring derart hintergreifen, daß er einerseits unter radialer Vorspannung und andererseits unter axialer Vorspannung dichtend an den Abdeckboden angepreßt wird. Eine Sterilisierung der Flasche unter Anwendung von Temperaturen von über 100°C vermag die Abdichtung der Abdeckkappe durch den Klemmring nicht zu beeinträchtigen. Durch die Vorspannung des Klemmrings, der zwischen dem Boden und dem Abdeckboden angeordnet ist und zumindest einen Boden gegenüber der Umgebung abdichtet, sind gute Gebrauchseigenschaften der Infusionsflasche gewährleistet.

Nach einer anderen Ausgestaltung kann es vorgesehen sein, daß der Zentralbereich einen einstückig angeformten, in Richtung des Bodens vorspringenden und im wesentlichen kreisförmigen Vorsprung aufweist, der vom Innenumfang des Klemmrings dichtend umschlossen ist. Wird beispielsweise die Flüssigkeit aus der Infusionsflasche nur teilweise entnommen, besteht durch diese Ausgestaltung die Möglichkeit, die Flasche durch den Verschluß nach der teilweisen Entnahme der Flüssigkeit erneut flüssigkeitsdicht zu verschließen. Ein unbeabsichtigter Austritt von Restflüssigkeit, beispielsweise in einem Entsorgungsbehälter, kann dadurch vermieden werden. Um eine gute Selbsthemmung zu erzielen, sollte der Vorsprung an der Berührungstelle des Klemmringes von zylindrischer Gestalt sein. Das vorstehende Ende kann zur Vereinfachung der Einfügung in seinem Durchmesser gleichmäßig verjüngt sein.

Bezüglich einer einfachen Herstellbarkeit und einer guten Handhabung der Abdeckkappe kann der Zentralbereich mit einer einstückig angeformten Öffnungslasche versehen sein. Zusätzliche Schritte zur Herstellung der Öffnungslasche sind dadurch nicht erforderlich.

Der Zentralbereich kann auf der von dem Klemmring abgewandten Seite eine Vertiefung aufweisen, die mit einem Vorsprung, der auf dem Abdeckboden angeordnet ist, in Eingriff bringbar ist. Hierbei ist von Vorteil, daß die wie ein Druckknopfsystem ineinander einschnappbaren Teile nach dem Abtrennen des Zentralbereichs aneinander festgelegt werden können. Ein umständliches Zwischenlagern des vom Abdeckboden entfernten Zentralbereichs und dessen separate Entsorgung können dadurch entfallen. Die Infusionsflasche, die Abdeckkappe und der Zentralbereich können nach erfolgtem Gebrauch vielmehr gemeinsam einer Entsorgung zugeführt und anschließend wiederverwertet werden.

Der Klemmring umschließt den zur Anwendung gelangenden Infusionsspike unter radialer Vorspannung umfangsseitig und dichtend, wobei der Reibungswiderstand beim Einfügen so erhöht ist, daß eventuell vorhandene Verunreinigungen vom Außenumfang des Infusionsspike zuverlässig abgestreift werden und dadurch nicht in die Infusionsflüssigkeit gelangen und dem Patienten verabreicht werden können.

Der Klemmring kann plattenähnlich ausfgebildet und im Zentralbereich des Bodens mit einer Schwächungsstelle zum Einstechen einer Injektionsnadel versehen sein, um auch bei bereits eingestecktem Infusionsspike die Zugabe weiterer Medikamente zu der in der Infusionsflasche enthaltenen Flüssigkeit zu ermöglichen.

Die erfindungsgemäße Infusionsflasche wird nachfolgend anhand der beigefügten Zeichnungen weiter verdeutlicht. Diese zeigen die zu berücksichtigenden Einzelkomponenten in teilweise geschnittener und schematischer Darstellung:
In Fig. 1 ist ein Ausschnitt aus einer Infusionsflasche im Bereich der Mündung gezeigt.
In Fig. 2 ist ein Ausführungsbeispiel einer längsgeschnitten dargestellten Abdeckkappe gezeigt, wobei der Klemmring und die Haltekrallen abweichend gestaltet sind.
In Fig. 3a ist eine Abdeckkappe in einer Ansicht von unten wiedergegeben, bei der der Klemmring und die Abdeckkappe so gestaltet sind, daß eine Injektionsnadel neben der Infusionsspike in die Infusionsflasche eingeführt werden kann.
In Fig. 3b ist die Abdeckkappe gemäß Fig. 3a in längsgeschnittener Darstellung wiedergegeben.
In Fig. 4a ist die Abdeckkappe gemäß Fig. 3a nach ihrer Vereinigung mit einer Infusionsflasche gezeigt.
In Fig. 4b wird die Infusionsflasche während ihrer bestimmungsgemäßen Verwendung gezeigt, wobei die Abdeckkappe längsgeschnitten wiedergegeben ist.

In Figur 1 ist ein Ausschnitt aus einer erfindungsgemäßen Infusionsflasche 1 aus Kunststoff gezeigt. Diese weist im Bereich des Flaschenhalses eine dünne Wandung 2 auf, die im Bereich des Bodens 3 der Infusionssflasche 1 mit einem Infusionsspike durchstochen werden kann. Auf den Flaschenhals ist eine topfartig ausgebildete Abdeckkappe 4 aufgestülpt und flüssigkeitsdicht mit der Infusionsflasche verbunden, beispielsweise durch eine gegenseitige Verschweißung. Die Abdeckkappe 4 ist durch einen Abdeckboden 5 mit einem ausreißbaren Zentralbereich 6 gebildet, der vor dem Einführen des Infusionsspikes entfernt werden muß. Der Zentralbereich 6 ist zu diesem Zweck mit einer einstückig angeformten Öffnungslasche versehen und besteht ebenso wie die Infusionsflasche und die Abdeckkappe aus Polypropylen. Zwischen dem Abdeckboden 5 der Abdeckkappe 4 und dem Boden 3 der Infusionsflasche ist ein O-Ring-förmiger Klemmring 7 angeordnet, der aus TPE besteht und den Infusionsspike nach dem Einführen in die Infusionsflasche 1 unter radialer Vorspannung im Bereich seines Innenumfangs dichtend und selbsthemmend umschließt. Der Klemmring 7 sichert somit einerseits die Infusionsspike gegen unbeabsichtigtes Herausfallen und dient gleichzeitig der Abdichtung zwischen der Flasche und der Abdeckkappe 4, wobei der Klemmring 7 den Boden 3 und den Abdeckboden 5 unter radialer und axialer Vorspannung berührt und zumindest den Abdeckboden 5 gegenüber dem Infusionsspike abdichtet. Diese Ausgestaltung bedingt, daß die Infusionsflüssigkeit die Infusionsflasche nur durch den eingeführten Infusionsspike verlassen kann. Der Klemmring 7 für den Infusionsspike ist durch einstückig mit dem Abdeckboden 5 ausgebildete Haltekrallen 8 positioniert, die in Richtung des Bodens 3 vorstehen und im Verlauf eines gedachten Ringes gleichmäßig in Umfangsrichtung verteilt sind. Die Haltekrallen 8 umschließen den Klemmring 7 teilweise im Bereich des Außenumfangs. Der Zentralbereich 6 weist einen einstückig angeformten, in Richtung des Bodens 3 vorstehenden Vorsprung 12 auf, der im wesentlichen kreisringförmig gestaltet ist. Der Vorsprung 12 wird vom Innenumfang des Klemmrings 7 im gezeigeten Zustand dichtend umschlossen und ist im Berich der Berührungszone zylindrisch gestaltet. Die Abdeckkappe 4 weist auf der von der Infusionsflasche abgewandten Seite im Bereich des Abdeckbodens einen Vorsprung 10 auf, in den eine Vertiefung 9 des Zentralbereichs 6 nach dem Ausreißen und Zurückschwenken um das Filmscharnier 11 einschnappbar und unverlierbar festlegbar ist. Nach dem Ausreißen des Zentralbereichs braucht sich der Anwender daher nicht um dessen separate Entsorgung zu bemühen. Der Infusionsspike kann vielmehr unverzüglich durch den Klemmring 7 in die Infusionsflasche 1 eingeführt werden. Der Einstichbereich für den Infusionsspike ist völlig freigelegt und wird durch den ausgerissenen Zentralbereich 6 auch in Teilbereichen nicht mehr überdeckt. Der Ablauf der Arbeitsgänge wird hierdurch transparent und beschleunigt, wodurch einer Verunreinigung des Bodens 3 im Bereich der Einstichstelle nach dem Abreißen des Zentralbereichs 6 entgegengewirkt wird. Die Entnahme der Infusionsflüssigkeit läßt sich unterbrechen durch eine Entnahme des Infusionsspikes und anschließendes Zurückschwenken des Zentralbereichs 6 in die in Fig. 1 gezeigte Position. Der Vorsprung 12 gelangt dabei wieder in dichtenden Eingriff mit dem Klemmring 7, wodurch die Infusionsflasche hermetisch abgeschlossen wird. Ein unbeabsichtigter Flüssigkeitsverlust während der Entsorgung der noch teilweise gefüllten Infusionsflasche wird dadurch erschwert.

In Fig. 2 ist ein von Fig. 1 abweichendes Ausführungsbeispiel einer Infusionsflasche aus Kunststoff gezeigt, wobei die Unterschiede im Vergleich zu der in Fig. 1 gezeigten Infusionsflasche vor allem im Bereich der Haltekrallen 8 und des Klemmrings 7 zu sehen sind. Die Haltekrallen 8 weisen ein im wesentlichen L-förmiges Profil auf und untergreifen den Klemmring 7 mit einem axial in Richtung des Zentralbereichs 6 vorstehenden Ansatz. Der Klemmring 7 ist in die axialen Vorsprünge einschnappbar, so daß eine gute Fixierung seiner Lage in radialer und axialer Richtung, bezogen auf den Zentralbereich 6, gegeben ist.

In Fig. 3a und Fig. 3b ist eine Abdeckkappe ähnlich Fig. 1 und Fig. 2 in einer Ansicht von unten und in längsgeschnittener Darstellung wiedergegeben. Hierdurch wird die platten- ähnliche Ausbildung des Klemmrings 7 mit einem nach rechts vorstehenden Ansatz verdeutlicht. Der Ansatz weist im vorstehenden Bereich eine Schwächungsstelle 7.1 auf, an der er mittels einer Injektionsnadel durchstochen werden kann. Die Begrenzung der Durchbrechung der Abdeckkappe 4 ist in Fig. 3a durch eine gestrichelte Linie 4.1 angedeutet. Sie umschließt die Schwächungsstelle 7.1 und die Infusionsspikedurchsteck- öffnung 7.2 in radialem Abstand und ist vor Gebrauch gemeinsam mit dieser durch den ausreißbaren Zentralbereich 6 des Abdeckbodens 5 überdeckt. Nach dem Ausreißen, Zurückschwenken um das Filmscharnier 11 und Aufschnappen des Zentralbereichs mit seiner Vertiefung 9 auf den Vorsprung 10 der Abdeckkappe 4 ist die Infusionsspikendurchstecköffnung 7.2 und die Schwächungsstelle 7.1 völlig freigelegt. Der Infusionsspike kann eingeführt werden, wobei der Klemmring 7 den Infusionsspike verliersicher und dichtend umschließt. Gleichzeitig hiermit ist die Zugabe eines Medikaments zu der in der Infusionsflasche enthaltenen Infusionsflüsigkeit mit Hilfe einer Injektionsnadel im Bereich der Schwächungsstelle 7.1 möglich.

In Fig. 4a ist die Abdeckkappe 4 nach ihrer Vereinigung mit einer Infusionsflasche 1 gezeigt. Die Infusionsflasche ist dabei in einer Ansicht von der Seite und die Abdeckkappe in längsgeschnittener Darstellung wiedergegeben.

Fig. 4b verdeutlicht die Verwendung der Abdeckkappe während der bestimmungsgemäßen Verwendung einer Infusionsflasche. Die Infusionsflasche ist dabei umgestülpt an einem nicht gezeigten Galgen aufgehängt. Der Zentralbereich 6 ist entlang einer umlaufenden und endlos ineinander übergehenden Schwächungslinie aus dem Abdeckboden 5 herausgebrochen und um das Filmscharnier 11 zurückgeschwenkt und mit dem Vorsprung 10 verclipst worden. Der Klemmring 7 ist dadurch frei von unten zugänglich. Er umschließt einen in die aus Kunststoff bestehende Infusionsflasche eingeführten Infusionsspike in Umfangsrichtung dichtend ist. Die in der Medikamentenflasche enthaltene Flüssigkeit kann dadurch kontinuierlich entnommen und zur Versorgung eines Patienten verwendet werden. Links neben dem Infusionsspike ist eine Injektionsnadel gezeigt, die den Klemmring an der Schwächungsstelle durchdringt und in der Infusionsflasche endet. Durch die Injektionsnadel kann die Infusionsflüssigkeit in beliebiger Dosis mit einem Medikament angereichert werden. Wird die Injektionsnadel aus der Einstichstelle entnommen, dann schließt sich die Einstichstelle aufgrund der Elastizität des den Klemmring bildenden Werkstoffes unmittelbar anschließend selbsttätig, wodurch eine Verschmutzung der Umgebung und das Eindringen von schädlichen Stoffen oder Erregern in die Infusionsflasche ausgeschlossen ist.

## Patentansprüche

1. Infusionsflasche (1) aus Kunststoff mit einem topfartig ausgestülpten Teilabschnitt der Wandung (2), der im Bereich seines Bodens (3) mit einem Infusionsspike durchstechbar ist, wobei der Teilabschnitt und eine von außen darauf aufgestülpte, topfartig ausgebildete Abdeckkappe (4) flüssigkeitsdicht verbunden sind, wobei die Abdeckkappe (4) einen Abdeckboden (5) mit einem ausreißbaren Zentralbereich (6) aufweist und wobei zwischen dem Abdeckboden und dem Boden ein Klemmring (7) für den Infusionsspike angeordnet ist, der im wesentlichen nach Art eines O-Rings erzeugt ist und herstellungsbedingt einen Innendurchmesser aufweist, der kleiner ist als der Durchmesser des Zentralbereichs und der Durchmesser des Infusionsspike, dadurch gekennzeichnet, daß der Klemmring (7) aus einem elastomeren Werkstoff besteht und den Boden (3) und den Abdeckboden (5) unter einer elastischen Vorspannung anliegend berührt und daß der Klemmring (7) einen Außendurchmesser aufweist, der größer ist als derjenige des Zentralbereichs (6).

2. Infusionsflasche nach Anspruch 1, dadurch gekennzeichnet, daß an dem Abdeckboden (5) nach unten vorstehende, gleichmäßig in Umfangsrichtung verteilt Haltekrallen (8) zur Festlegung des Klemmrings (7) vorgesehen sind.

3. Infusionsflasche nach Anspruch 2, dadurch gekennzeichnet, daß der Abdeckboden (5) und die Haltekrallen (8) einstückig ineinander übergehend ausgebildet sind.

4. Infusionsflasche nach Anspruch 2, dadurch gekennzeichnet, daß der Klemmring (7) mit Ausnehmungen zum Einschnappen der Haltekrallen (8) versehen ist.

5. Infusionsflasche nach Anspruch 1, dadurch gekennzeichnet, daß der Zentralbereich mit einer einstückig angeformten Öffnungslasche versehen ist.

6. Infusionsflasche nach Anspruch 5, dadurch gekennzeichnet, daß der Zentralbereich (6) auf der von dem Klemmring (7) abgewandten Seite eine Vertiefung (9) aufweist, daß der Abdeckboden (5) auf der von dem Klemmring (7) abgewandten Seite einen Vorsprung (10) aufweist und daß die Vertiefung (9) und der Vorsprung (10) kraft- und/oder formschlüssig miteinander in Eingriff bringbar sind.

7. Infusionsflasche nach Anspruch 6, dadurch gekennzeichnet, daß die Vertiefung (9) und der Vorsprung (10) durch ein Druckknopfsystem aneinander befestigbar sind.

8. Infusionsflasche nach Anspruch 1 bis 7, dadurch gekennzeichnet, daß der Klemmring (7) im Bereich seiner Wandung mit einer Injektionsnadel durchstechbar ist.

9. Infusionsflasche nach Anspruch 8, dadurch gekennzeichnet, daß die Wandung eine Dicke aufweist, die an der Durchstechstelle reduziert ist.

10. Infusionsflasche nach Anspruch 1 bis 9, dadurch gekennzeichnet, daß der elastomere Werkstoff ein thermoplastischer Elastomerwerkstoff (TPE) ist.

11. Infusionsflasche nach Anspruch 1 bis 7, dadurch gekennzeichnet, daß der Klemmring (7) der zur Anwendung gelangende Infusionsspike unter radialer Vorspannung dichtend umschließt.

12. Infusionsflasche nach Anspruch 1 bis 10, dadurch gekennzeichnet, daß der Klemmring (7) aus einem elastischen Werkstoff einer Härte shore A von 45 bis 60 besteht.

13. Infusionsflasche nach Anspruch 1 bis 10, dadurch gekennzeichnet, daß der Klemmring (7) aus einem thermoplastischen Elastomerwerkstoff mit einem Gehalt eines Polyolefins (TPE) besteht.

## Claims

1. A plastic infusion bottle (1) with a portion of the wall (2) which is pushed out in a pot shape and which can be punctured in the area of its base (3) with an infusion spike, the said portion being connected in a leakproof manner to a closure cap (4) which is pushed onto it from the outside and is designed in a pot shape, the closure cap (4) having a cap base (5) with a pull-out central area (6), and there being arranged between the cap base and the base (3) a clamping ring (7) for the infusion spike, which clamping ring (7) is formed essentially in the manner of an O-ring and for production reasons has an internal diameter which is smaller than the diameter of the central area and the diameter of the infusion spike, characterized in that the clamping ring (7) is composed of an elastomeric material and bears on the base (3) and the cap base (5) with an elastic prestressing, and in that the clamping ring (7) has an external diameter which is greater than that of the central area (6).

2. An infusion bottle according to claim 1, characterized in that holding claws (8) for fixing the clamping ring (7) are provided protruding downwards from the cap base (5) and distributed uniformly in the circumferential direction.

3. An infusion bottle according to claim 2, characterized in that the cap base (5) and the holding claws (8) are designed merged into one another in one piece.

4. An infusion bottle according to claim 2, characterized in that the clamping ring (7) is provided with indentations for the holding claws (8) to snap into.

5. An infusion bottle according to claim 1, characterized in that the central area is provided with an opening tab formed integrally thereon.

6. An infusion bottle according to claim 5, characterized in that the central area (6) has a recess (9) on the side directed away from the clamping ring (7), in that the cap base (5) has a projection (10) on the side directed away from the clamping ring (7), and in that the recess (9) and the projection (10) can be brought into engagement with one another in a positive and/or non-positive locking manner.

7. An infusion bottle according to claim 6, characterized in that the recess (9) and the projection (10) can be secured to one another by a press-stud system.

8. An infusion bottle according to any of claims 1 to 7, characterized in that the clamping ring (7) can be punctured in the area of its wall with an injection needle.

9. An infusion bottle according to claim 8, characterized in that the wall has a thickness which is reduced at the puncture position.

10. An infusion bottle according to any of claims 1 to 9, characterized in that the elastomeric material is a thermoplastic elastomer (TPE).

11. An infusion bottle according to any of claims 1 to 7, characterized in that the clamping ring (7) surrounds the applied infusion spike sealingly and with radial prestressing.

12. An infusion bottle according to any of claims 1 to 10, characterized in that the clamping ring (7) is composed of an elastic material having a Shore A hardness from 45 to 60.

13. An infusion bottle according to any of claims 1 to 10, characterized in that the clamping ring (7) is composed of a thermoplastic elastomer with a polyelofin content (TPE).

## Revendications

1. Bouteille (1) en plastique pour perfusion dont la paroi (2) comporte un segment renfoncé en forme de pot et pouvant être percé, dans la région de son fond (3), par la pointe d'une tubulure de perfusion, le segment et un capuchon de protection (4), exécuté en forme de pot et enfoncé sur celui-ci de l'extérieur, étant reliés de manière étanche aux liquides, le capuchon de protection (4) comportant un fond de protection (5) pourvu d'une zone centrale (6) à arracher et un anneau de serrage (7) pour la tubulure de perfusion étant situé entre le fond de protection et le fond, lequel anneau de serrage est fabriqué de manière sensiblement semblable à un anneau torique et a, de par les conditions de fabrication, un diamètre intérieur qui est inférieur au diamètre de la zone centrale et au diamètre de la tubulure de perfusion, cette bouteille de perfusion étant caractérisée en ce que l'anneau de serrage (7) est fait d'un matériau élastomère et est en contact étroit avec le fond (3) et le fond de protection (5) sous l'effet d'une précontrainte élastique, et que l'anneau de serrage (7) a un diamètre extérieur qui est supérieur à celui de la zone centrale (6).

2. Bouteille de perfusion selon la revendication 1, caractérisée en ce que des ergots de maintien (8) saillant vers le bas sur le fond de protection (5) et répartis de manière uniforme dans la direction circonférentielle sont prévus pour la fixation de l'anneau de serrage (7).

3. Bouteille de perfusion selon la revendication 2, caractérisée en ce que le fond de protection (5) et les ergots de maintien (8) sont exécutés d'une seule pièce et de manière confondue.

4. Bouteille de perfusion selon la revendication 2, caractérisée en ce que l'anneau de serrage (7) est pourvu de creux pour l'emboîtement des ergots de maintien (8).

5. Bouteille de perfusion selon la revendication 1, caractérisée en ce que la zone centrale est pourvue d'une languette d'ouverture qui forme une seule pièce avec cette dernière.

6. Bouteille de perfusion selon la revendication 5, caractérisée en ce que la zone centrale (6) comporte, sur la face envers de l'anneau de serrage (7), une cavité (9), en ce que le couvercle de protection (5) est pourvu, sur la face envers de l'anneau de serrage (7), d'une saillie (10), et en ce que la cavité (9) et la saillie (10) peuvent être mises en prise l'une avec l'autre par la force et/ou par conjugaison de forme.

7. Bouteille de perfusion selon la revendication 6, caractérisée en ce que la cavité (9) et la saillie (10) peuvent être fixées l'une sur l'autre par un système semblable à un bouton à pression.

8. Bouteille de perfusion selon les revendications 1 à 7, caractérisée en ce que l'anneau de serrage (7) peut être perforé par une aiguille d'injection dans la région de sa paroi.

9. Bouteille de perfusion selon la revendication 8, caractérisée en ce que la paroi a une épaisseur qui est réduite au niveau du point de perforation.

10. Bouteille de perfusion selon les revendications 1 à 9, caractérisée en ce que le matériau élastomère est un matériau élastomère thermoplastique (ETP).

11. Bouteille de perfusion selon les revendications 1 à 7, caractérisée en ce que l'anneau de serrage (7) entoure de manière étanche la tubulure de perfusion utilisée sous l'effet d'une précontrainte radiale.

12. Bouteille de perfusion selon les revendications 1 à 10, caractérisée en ce que l'anneau de serrage (7) est fait d'un matériau élastique dont la dureté shore A est comprise entre 45 et 60.

13. Bouteille de perfusion selon les revendications 1 à 10, caractérisée en ce que l'anneau de serrage (7) est fait d'un matériau élastomère thermoplastique contenant une polyoléfine (ETP).
